# EUROPÄISCHE PATENTSCHRIFT

(11) **EP 3 455 434 B1**
(45) Veröffentlichungstag und Bekanntmachung des Hinweises auf die Patenterteilung: **16.12.2020**
(21) Anmeldenummer: 17723259.2
(22) Anmeldetag: 11.05.2017
(51) Int. Cl.: E04H 6/22, E04H 6/34, E04H 6/42

(54) **VORRICHTUNG UND VERFAHREN ZUM PARKEN EINES FAHRZEUGES**
DEVICE AND METHOD FOR PARKING A VEHICLE
DISPOSITIF ET PROCÉDÉ POUR GARER UN VÉHICULE

(30) Priorität: 12.05.2016 DE 102016208235
(43) Veröffentlichungstag der Anmeldung: 20.03.2019
(73) Patentinhaber: SATEG Steuerungs- und Automatisierungstechnik GmbH, 66822 Lebach (DE)
(72) Erfinder: QUAK, Andreas, 53539 Borler (DE)
(74) Vertreter: Rau, Schneck & Hübner Patentanwälte Rechtsanwälte PartGmbB
(86) Internationale Anmeldenummer: PCT/EP2017/000576
(87) Internationale Veröffentlichungsnummer: WO 2017/194191

(56) Entgegenhaltungen:
- WO-A1-2015/177718
- DE-A1- 3 823 728
- JP-A- 2014 080 793

## Beschreibung

Der Inhalt der deutschen Patentanmeldung DE 10 2016 208 235.3 wird durch Bezugnahme hierin aufgenommen.

Die Erfindung betrifft eine Vorrichtung zum Parken eines Fahrzeuges gemäß dem Oberbegriff des Anspruchs 1. Ferner betrifft die Erfindung ein Verfahren zum Parken eines Fahrzeuges.

Aus der DE 38 23 728 A1 (entspricht US 5 066 187 A) ist eine Vorrichtung zum automatischen Parken von Kraftfahrzeugen bekannt, die auf zwei übereinander angeordneten Parkebenen eine Vielzahl von in einer x- und einer y-Richtung nebeneinander angeordneten Horizontal-Fördereinrichtungen aufweist. Mittels der Horizontal-Fördereinrichtungen werden Paletten, auf denen Kraftfahrzeuge geparkt werden können bzw. geparkt sind, je nach Bedarf in der x- oder y-Richtung gefördert. Je nachdem, ob auf einer Palette ein Kraftfahrzeug geparkt ist oder nicht und je nachdem, welches Kraftfahrzeug auf einer Palette geparkt ist, variieren die mittels der Horizontal-Fördereinrichtungen zu fördernden Massen stark. Hierdurch ist eine schnelle und exakte Positionierung der jeweiligen Palette auf einer der Horizontal-Fördereinrichtungen schwierig.

Die JP 2014 080793 A offenbart eine automatisierte Parkeinrichtung umfassend eine Mehrzahl von Lagerregalen sowie Paletten.

Die WO2015/177718 A1 offenbart eine Fahrzeug-Übergabevorrichtung für ein automatisches mechanisches Parksystem.

Der Erfindung liegt die Aufgabe zugrunde, eine Vorrichtung zum Parken eines Fahrzeuges zu schaffen, die in einfacher und zuverlässiger Weise eine schnelle und exakte Positionierung einer Palette relativ zu einer Horizontal-Fördereinrichtung ermöglicht.

Diese Aufgabe wird durch eine Vorrichtung mit den Merkmalen des Anspruchs 1 gelöst. Das mindestens eine Detektionselement ist an dem Tragelement und/oder an mindestens einem Führungselement der Palette befestigt. Durch die mindestens zwei in der Förderrichtung nacheinander angeordneten Messsensoren können der Steuereinrichtung Messsignale bereitgestellt werden, die in einfacher und zuverlässiger Weise für eine schnelle und exakte Positionierung einer Palette auf der jeweiligen Horizontal-Fördereinrichtung nutzbar sind. Die mindestens zwei Messsensoren umfassen beispielsweise einen Stopp-Messsensor und einen Kontroll-Messsensor. Der Stopp-Messsensor stellt der Steuereinrichtung ein Stopp-Messsignal bereit, wenn das mindestens eine Detektionselement von dem Stopp-Messsensor detektiert wird. Die Steuereinrichtung steuert ausgehend von dem Stopp-Messsignal mittels eines Stopp-Steuersignals den mindestens einen Antriebsmotor der die Palette fördernden Horizontal-Fördereinrichtung an und leitet somit einen Stoppvorgang ein. Ist das Fördern der Palette gestoppt, so wird mittels des Kontroll-Messsensors die Ist-Position der Palette mit einer vordefinierten Soll-Position verglichen und bei einer unerwünscht hohen Abweichung ein Nachpositioniervorgang bzw. ein Feinpositioniervorgang eingeleitet. Der Kontroll-Messsensor stellt der Steuereinrichtung beispielsweise ein Kontroll-Messsignal bereit, wenn die Ist-Position mit ausreichender Genauigkeit der Soll-Position entspricht. Der Positioniervorgang der Palette relativ zu der zugehörigen Horizontal-Fördereinrichtung ist dann abgeschlossen. Stellt der Kontroll-Messsensor nach einem Stoppvorgang das Kontroll-Messsignal der Steuereinrichtung nicht bereit, so erkennt die Steuereinrichtung, dass die Ist-Position der Palette nicht mit der gewünschten Genauigkeit der Soll-Position entspricht und leitet den Nachpositioniervorgang ein. Hierzu erzeugt die Steuereinrichtung ein Positionier-Steuersignal und steuert den mindestens einen elektrischen Antriebsmotor zum Nachpositionieren bzw. Feinpositionieren der Palette an. Der Nachpositioniervorgang wird mittels der Steuereinrichtung beendet, wenn der Kontroll-Messsensor während des Nachpositionierens der Steuereinrichtung das Kontroll-Messsignal bereitstellt. Die mindestens zwei Messsensoren und das mindestens eine Detektionselement sind vorzugsweise mittig zu der jeweiligen Horizontal-Fördereinrichtung und der jeweiligen Palette angeordnet. Durch die mindestens zwei Messsensoren und das mindestens eine detektierbare Detektionselement ist somit in einfacher und zuverlässiger Weise trotz einer stark variierenden Masse der Palette und eines gegebenenfalls geparkten Fahrzeuges eine schnelle und exakte Positionierung relativ zu einer Horizontal-Fördereinrichtung erzielbar.

Eine Vorrichtung nach Anspruch 2 gewährleistet in einfacher und zuverlässiger Weise eine exakte Positionierung einer Palette relativ zu einer Horizontal-Fördereinrichtung. Der Kontroll-Messsensor ist beispielsweise in der Förderrichtung vor oder nach dem Stopp-Messsensor angeordnet. Vorzugsweise ist der Kontroll-Messsensor in der Förderrichtung vor dem Stopp-Messsensor angeordnet.

Eine Vorrichtung nach Anspruch 3 gewährleistet in einfacher und zuverlässiger Weise eine schnelle und exakte Positionierung einer Palette relativ zu einer Horizontal-Fördereinrichtung. Der Abbrems-Messsensor stellt der Steuereinrichtung ein Abbrems-Messsignal bereit. Bei Vorliegen des Abbrems-Messsignals wird eine Fördergeschwindigkeit der Palette von einer maximalen Fördergeschwindigkeit auf eine geringere Fördergeschwindigkeit reduziert. Hierzu steuert die Steuereinrichtung den mindestens einen Antriebsmotor mittels eines Abbrems-Steuersignals entsprechend an. Der Abbrems-Messsensor ist in der Förderrichtung vor dem Stopp-Messsensor angeordnet. Hierdurch ist einerseits gewährleistet, dass die Palette so lange wie möglich mit der maximalen Fördergeschwindigkeit gefördert wird und andererseits bei der Detektion des mindestens einen Detektionselements durch den Stopp-Messsensor und der Bereitstellung des Stopp-Messsignals die Fördergeschwindigkeit bereits so weit reduziert ist, dass nach Einleiten des Stoppvorgangs die Palette zeitnah gestoppt ist und die gewünschte Soll-Position möglichst exakt erreicht. Die Fördergeschwindigkeit kann beispielsweise von einer maximalen ersten Fördergeschwindigkeit linear auf eine geringere zweite Fördergeschwindigkeit reduziert werden. Hierdurch ist die Verzögerung der Palette konstant.

Eine Vorrichtung nach Anspruch 4 gewährleistet eine hohe Zuverlässigkeit. Die mindestens zwei berührungslosen Messsensoren sind verschleißfrei. Vorzugsweise sind die mindestens zwei berührungslosen Messsensoren induktiv oder kapazitiv ausgebildet, sodass deren Funktion nicht durch Verschmutzungen beeinträchtigt ist.

Eine Vorrichtung nach Anspruch 5 gewährleistet in einfacher Weise eine hohe Zuverlässigkeit. Das mindestens eine metallische Detektionselement ist robust und verschleißfrei. Vorzugsweise ist das mindestens eine Detektionselement mittels induktiver und/oder kapazitiver Messsensoren detektierbar.

Eine Vorrichtung nach Anspruch 6 gewährleistet in einfacher und zuverlässiger Weise eine schnelle und exakte Positionierung einer Palette relativ zu einer Horizontal-Fördereinrichtung. Dadurch, dass die jeweilige Horizontal-Fördereinrichtung die mindestens zwei Messsensoren aufweist, ist in einfacher und zuverlässiger Weise eine Energieversorgung und Signalübertragung der mindestens zwei Messsensoren möglich. Das mindestens eine Detektionselement ist robust, sodass das Fördern der jeweiligen Palette die Funktion des mindestens einen Detektionselements nicht beeinträchtigt.

Eine Vorrichtung nach Anspruch 7 gewährleistet in einfacher Weise eine hohe Zuverlässigkeit. Dadurch, dass die mindestens zwei Messsensoren drahtbruchsicher ausgebildet sind, erkennt die Steuereinrichtung eine etwaige Fehlfunktion eines Messsensors. Der fehlerhafte Messsensor kann einerseits identifiziert und angezeigt werden. Andererseits kann das Stoppen und Positionieren der jeweiligen Palette anhand des Messsignals des mindestens einen funktionsfähigen Messsensors und anhand eines von der Steuereinrichtung vorgegebenen Fehlerfall-Stoppvorgangs erfolgen, sodass Kollisionen von Paletten zuverlässig vermieden werden.

Eine Vorrichtung nach Anspruch 8 gewährleistet in einfacher und zuverlässiger Weise eine schnelle und exakte Positionierung einer Palette relativ zu einer Horizontal-Fördereinrichtung. Beim Fördern einer Palette erreicht das mindestens eine Detektionselement zunächst den Kontroll-Messsensor, der zunächst lediglich erkennt, dass die Palette die Messsensoranordnung erreicht hat. Anschließend detektiert der Abbrems-Messsensor das mindestens eine Detektionselement und stellt der Steuereinrichtung ein Abbrems-Messsignal bereit, die daraufhin einen Abbremsvorgang der Palette einleitet und eine Fördergeschwindigkeit der Palette von einer maximalen Fördergeschwindigkeit auf eine reduzierte Fördergeschwindigkeit durchführt. Detektiert der Stopp-Messsensor anschließend das mindestens eine Detektionselement, so wird der Steuereinrichtung ein Stopp-Messsignal bereitgestellt, sodass diese den mindestens einen Antriebsmotor der Horizontal-Fördereinrichtung stoppt. Bei einer hohen Trägheit der Palette und eines darauf geparkten Fahrzeuges stoppt die Palette nicht unmittelbar, sondern wird in der Förderrichtung noch weiter gefördert. Dadurch, dass die Länge bzw. Detektionslänge des mindestens einen Detektionselements dem Messsensor-Abstand zwischen dem Kontroll-Messsensor und dem Stopp-Messsensor entspricht, ist in einfacher und zuverlässiger Weise ein Vergleich der Ist-Position mit der gewünschten Soll-Position möglich. Detektiert der Kontroll-Messsensor immer noch das mindestens eine Detektionselement, so entspricht die Ist-Position mit einer ausreichenden Genauigkeit der Soll-Position und der Stoppvorgang ist abgeschlossen. Wurde demgegenüber die Palette in der Förderrichtung zu weit gefördert, so detektiert der Kontroll-Messsensor das mindestens eine Detektionselement nicht mehr und stellt der Steuereinrichtung dementsprechend das Kontroll-Messsignal nicht mehr bereit. Dies erkennt die Steuereinrichtung und leitet einen Nachpositioniervorgang bzw. Feinpositioniervorgang ein. Hierzu wird die Palette mittels des mindestens einen Antriebsmotors mit einer sehr geringen Fördergeschwindigkeit rückwärts gefördert, bis der Kontroll-Messsensor das mindestens eine Detektionselement wieder detektiert und der Steuereinrichtung das Kontroll-Messsignal bereitstellt. Mit der Wiederbereitstellung des Kontroll-Messsignals wird der Nachpositioniervorgang beendet und die Ist-Position entspricht nun mit einer ausreichenden Genauigkeit der Soll-Position.

Eine Vorrichtung nach Anspruch 9 erhöht in einfacher Weise die Zuverlässigkeit. Dadurch, dass für eine Vorwärts-Förderrichtung und eine entgegengesetzte Rückwärts-Förderrichtung jeweils mindestens zwei nacheinander angeordnete Messsensoren vorgesehen sind, ist jedem Messsensor eine Funktion fest zugeordnet, beispielsweise die Bereitstellung eines Stopp-Messsignals oder die Bereitstellung eines Kontroll-Messsignals oder gegebenenfalls die Bereitstellung eines Abbrems-Messsignals. Fällt einer der Messsensoren aus, so kann beispielsweise mittels der mindestens zwei für die entgegengesetzte Förderrichtung vorgesehenen Messsensoren in einfacher und zuverlässiger Weise die ausgefallene Funktion ersetzt werden. Vorzugsweise sind die jeweils mindestens zwei Messsensoren und das jeweils mindestens eine Detektionselement für die Vorwärts-Förderrichtung und die Rückwärts-Förderrichtung mittig zu der zugehörigen Horizontal-Fördereinrichtung und der zugehörigen Palette angeordnet.

Eine Vorrichtung nach Anspruch 10 gewährleistet in einfacher Weise eine schnelle und exakte Positionierung einer Palette relativ zu einer Horizontal-Fördereinrichtung. Durch die Bereitstellung des Abbrems-Messsignals leitet die Steuereinrichtung einen Abbremsvorgang ein, sodass eine Fördergeschwindigkeit der Palette von einer maximalen Fördergeschwindigkeit bis zu einer geringeren Fördergeschwindigkeit reduziert wird. Hierdurch ist die Palette einerseits so lange wie möglich mit der maximalen Fördergeschwindigkeit förderbar und wird andererseits rechtzeitig vor dem Stoppen auf eine reduzierte Fördergeschwindigkeit abgebremst, sodass eine Ist-Position nach dem Stoppen möglichst exakt einer gewünschten Soll-Position entspricht.

Eine Vorrichtung nach Anspruch 11 gewährleistet in einfacher Weise eine exakte Positionierung einer Palette relativ zu einer Horizontal-Fördereinrichtung. Mit der Bereitstellung des Stopp-Messsignals wird der mindestens eine Antriebsmotor und somit das Fördern der Palette unverzüglich gestoppt.

Eine Vorrichtung nach Anspruch 12 gewährleistet in einfacher und zuverlässiger Weise eine exakte Positionierung. Bei Bereitstellung des Kontroll-Messsignals erkennt die Steuereinrichtung in einfacher und zuverlässiger Weise, dass die Ist-Position mit ausreichender Genauigkeit der Soll-Position entspricht.

Eine Vorrichtung nach Anspruch 13 gewährleistet in einfacher und zuverlässiger Weise eine exakte Positionierung. Bei Nicht-Bereitstellung des Kontroll-Messsignals erkennt die Steuereinrichtung, dass ein Nachpositionieren erforderlich ist und leitet automatisch einen Nachpositioniervorgang bzw. einen Feinpositioniervorgang der mindestens einen Palette ein. Das Nachpositionieren wird mittels der Steuereinrichtung automatisch bzw. unverzüglich gestoppt, wenn der Kontroll-Messsensor das Kontroll-Messsignal bereitstellt.

Der Erfindung liegt ferner die Aufgabe zugrunde, ein Verfahren zum Parken eines Fahrzeuges zu schaffen, das in einfacher und zuverlässiger Weise eine schnelle und exakte Positionierung einer Palette relativ zu einer Horizontal-Fördereinrichtung ermöglicht.

Diese Aufgabe wird durch ein Verfahren mit den Schritten gemäß Anspruch 14 gelöst. Die Vorteile des erfindungsgemäßen Verfahrens entsprechen den bereits beschriebenen Vorteilen der erfindungsgemäßen Vorrichtung. Das Verfahren kann insbesondere auch durch die Merkmale mindestens eines der Ansprüche 1 bis 13 weitergebildet werden. Die mindestens zwei Messsensoren sind insbesondere ein Stopp-Messsensor und ein Kontroll-Messsensor.

Ein Verfahren nach Anspruch 15 gewährleistet in einfacher und zuverlässiger Weise eine schnelle und exakte Positionierung einer Palette relativ zu einer Horizontal-Fördereinrichtung. Der Abbrems-Messsensor ist in der Förderrichtung vor einem Stopp-Messsensor angeordnet. Detektiert der Abbrems-Messsensor das mindestens eine Detektionselement, so leitet eine Steuereinrichtung einen Abbremsvorgang ein. Hierdurch kann die mindestens eine Palette so lange wie möglich mit einer maximalen Fördergeschwindigkeit gefördert werden und wird andererseits rechtzeitig vor dem Stoppen auf eine reduzierte Fördergeschwindigkeit abgebremst, sodass nach dem Stoppen eine Ist-Position möglichst exakt einer Soll-Position entspricht.

Weitere Merkmale, Vorteile und Einzelheiten der Erfindung ergeben sich aus der nachfolgenden Beschreibung eines Ausführungsbeispiels. Es zeigen:
- Fig. 1: eine Prinzipdarstellung einer Vorrichtung zum Parken eines Fahrzeuges mit mehreren Horizontal-Fördereinrichtungen und darauf angeordneten Paletten,
- Fig. 2: eine seitliche Teilansicht der Vorrichtung mit einer Horizontal-Fördereinrichtung und einer darauf angeordneten Palette,
- Fig. 3: eine perspektivische Ansicht einer als Quer-und-Längs-Fördereinrichtung ausgebildeten Horizontal-Fördereinrichtung mit drei Messsensoren je Förderrichtung,
- Fig. 4: eine perspektivische Ansicht einer als Längs-Fördereinrichtung ausgebildeten Horizontal-Fördereinrichtung mit drei Messsensoren je Förderrichtung,
- Fig. 5: eine perspektivische Ansicht einer als Quer-Fördereinrichtung ausgebildeten Horizontal-Fördereinrichtung mit drei Messsensoren je Förderrichtung,
- Fig. 6: eine Draufsicht auf eine mittels der Horizontal-Fördereinrichtung förderbare Palette mit einem Detektionselement je Förderrichtung,
- Fig. 7: einen ersten Teilschnitt durch die Palette entlang der Schnittlinie VII-VII in Fig. 6,
- Fig. 8: einen zweiten Teilschnitt durch die Platte entlang der Schnittlinie VIII-VIII in Fig. 6,
- Fig. 9: eine Prinzipdarstellung von drei in der Förderrichtung nacheinander angeordneten Messsensoren und eines zugehörigen Detektionselements in einer ersten Förderposition der Palette,
- Fig. 10: eine Prinzipdarstellung der drei Messsensoren und des Detektionselements in einer zweiten Förderposition der Palette,
- Fig. 11: eine Prinzipdarstellung der drei Messsensoren und des Detektionselements in einer dritten Förderposition der Palette,
- Fig. 12: eine Prinzipdarstellung der drei Messsensoren und des Detektionselements in einer vierten Förderposition der Palette, und
- Fig. 13: eine zeitliche Darstellung der Fördergeschwindigkeit einer Palette beim Fördern von einer Horizontal-Fördereinrichtung zu einer in der Förderrichtung benachbarten Horizontal-Fördereinrichtung.

Eine Vorrichtung 1 zum automatischen Parken eines Fahrzeuges bzw. von Fahrzeugen umfasst Horizontal-Fördereinrichtungen H und darauf angeordnete Paletten P. Die Horizontal-Fördereinrichtungen H sind in einer horizontalen x-Richtung und in einer horizontalen und senkrecht zu der x-Richtung verlaufenden y-Richtung nebeneinander angeordnet. Die Horizontal-Fördereinrichtungen H sind in mehreren in einer vertikalen z-Richtung übereinander liegenden Ebenen angeordnet. In Fig. 1 ist lediglich eine der Ebenen schematisch dargestellt. Die Ebenen sind mittels Vertikal-Horizontal-Fördereinrichtungen V_{H} miteinander verbunden. Die Vertikal-Horizontal-Fördereinrichtungen V_{H} umfassen eine Vertikal-Fördereinrichtung V, an der eine Horizontal-Fördereinrichtung H angeordnet ist. Die x-, y- und z-Richtung bilden ein kartesisches Koordinatensystem.

Die Vorrichtung 1 weist ferner mindestens eine Dreh-Horizontal-Fördereinrichtung D_{H} auf, die eine Dreheinrichtung D und eine Horizontal-Fördereinrichtung H umfasst. Die Horizontal-Fördereinrichtung H ist mittels der Dreheinrichtung D um mindestens 180° um eine vertikale Drehachse A verschwenkbar. Ein auf einer Palette P angeordnetes Fahrzeug ist somit um 180° verschwenkbar und in einer Fahrtrichtung ausparkbar. Die Dreh-Horizontal-Fördereinrichtung D_{H} ist eingangsseitig oder ausgangsseitig der Vorrichtung 1 angeordnet.

Die Horizontal-Fördereinrichtungen H sind je nach Bedarf und räumlichen Voraussetzungen als Quer-und-Längs-Fördereinrichtung H_{xy}, als Längs-Fördereinrichtung H_{y} und/oder als Quer-Fördereinrichtung Hₓ ausgebildet. Eine Anzahl der Paletten P ist kleiner als eine Anzahl der Horizontal-Fördereinrichtungen H, sodass mindestens eine der Horizontal-Fördereinrichtungen H frei von einer Palette P ist und so die Paletten P mittels der Horizontal-Fördereinrichtungen H verschoben und umsortiert werden können. Fig. 2 zeigt beispielhaft eine Horizontal-Fördereinrichtung H mit einer darauf angeordneten Palette P. Das Verschieben der Paletten P und somit das Ein- und Ausparken von Fahrzeugen wird mittels einer Steuereinrichtung C gesteuert. Die Steuereinrichtung C ist in Fig. 1 schematisch dargestellt.

Fig. 3 zeigt eine als Quer-und-Längs-Fördereinrichtung ausgebildete Horizontal-Fördereinrichtung H, die ein Fördern der Paletten P in der x-Richtung und der y-Richtung ermöglicht. Die Quer-und-Längs-Fördereinrichtung ist dementsprechend nachfolgend mit H_{xy} in Bezug genommen. Die x-Richtung ist nachfolgend auch als Quer-Förderrichtung und die y-Richtung als Längs-Förderrichtung bezeichnet.

Die Horizontal-Fördereinrichtung H_{xy} umfasst ein Lagergestell 2 mit zwei Längs-Lagerelementen 3, 4 und zwei Quer-Lagerelementen 5, 6. Die Längs-Lagerelemente 3, 4 verlaufen in der y-Richtung und sind in der x-Richtung voneinander beabstandet. Die Längs-Lagerelemente 3, 4 sind mittig und endseitig mit Querträgern 7, 8, 9 verbunden. Die Querräger 7, 8, 9 verlaufen in der x-Richtung und sind in der y-Richtung voneinander beabstandet. An den Querträgern 7, 9 sind endseitig der Längs-Lagerelemente 3, 4 die Quer-Lagerelemente 5, 6 angeordnet. Die Quer-Lagerelemente 5, 6 verlaufen in der x-Richtung und sind in der y-Richtung voneinander beabstandet.

An den Längs-Lagerelementen 3, 4 sind jeweils fünf Rollen 10 drehbar gelagert. Die an dem jeweiligen Längs-Lagerelement 3, 4 gelagerten Rollen 10 sind in der y-Richtung, also der Längs-Förderrichtung nacheinander angeordnet und bilden für jedes Längs-Lagerelement 3, 4 eine in der y-Richtung verlaufende Reihe aus. Die Rollen 10 weisen eine jeweils zugehörige Drehachse 11 auf, die in der x-Richtung verläuft. In entsprechender Weise sind an den Quer-Lagerelementen 5, 6 jeweils vier Rollen 12 drehbar gelagert. Die an dem jeweiligen Quer-Lagerelement 5, 6 gelagerten Rollen 12 sind in der x-Richtung, also der Quer-Förderrichtung, nacheinander angeordnet und bilden jeweils eine in der x-Richtung verlaufende Reihe aus. Die Rollen 12 weisen jeweils eine zugehörige Drehachse 13 auf, die in der y-Richtung verläuft.

Die Rollen 10, 12 sind mittels eines elektrischen Antriebsmotors 14 über eine erste Antriebsmechanik 15 gemeinsam drehantreibbar. Die erste Antriebsmechanik 15 umfasst zwei Verteilergetriebe 16, 17 sowie zugehörige Antriebsstangen 18, sodass ein vom Antriebsmotor 14 erzeugtes Drehmoment auf jeweils eine an den Längs-Lagerelementen 3, 4 gelagerte Rolle 10 und jeweils eine an den Quer-Lagerelementen 5, 6 gelagerte Rolle 12 übertragbar ist.

Die in der jeweiligen Reihe angeordneten Rollen 10, 12 werden von der jeweils drehangetriebenen Rolle 10, 12 über Kopplungselemente 19 drehangetrieben. Die Kopplungselemente 19 sind beispielsweise als Zahnriemen ausgebildet. Hierzu sind seitlich an den Rollen 10, 12 Zahnräder 20 angeordnet. Über die Zahnräder 20 und die Kopplungselemente 19 sind die Rollen 10, 12 einer Reihe jeweils paarweise miteinander in Drehmoment übertragender Weise gekoppelt. Die Kopplungselemente 19 sind in Fig. 3 lediglich angedeutet.

Zur Auswahl der Förderrichtung x oder y, also der Quer-Förderrichtung oder der Längs-Förderrichtung, weist die Horizontal-Fördereinrichtung H_{xy} einen zweiten elektrischen Antriebsmotor 21 auf. Der zweite Antriebsmotor 21 ist an dem Querträger 8 befestigt. Über eine zweite Antriebsmechanik 22, die ein Verteilergetriebe 23 und Antriebsstangen 24 umfasst, wirkt der zweite Antriebsmotor 21 mit Exzenterscheiben 25 zusammen. Die Exzenterscheiben 25 sind drehbar an den Querträgern 7, 9 gelagert und stützen die Quer-Lagerelemente 5, 6 ab. Durch ein Verschwenken der Exzenterscheiben 25 um zugehörige Drehachsen 26 sind die Quer-Lagerelemente 5, 6 und somit die Rollen 12 in der z-Richtung verlagerbar.

In einer ersten Schwenkposition, in der die Rollen 12 in der z-Richtung oberhalb der Rollen 10 liegen, wirkt die Horizontal-Fördereinrichtung H_{xy} als Quer-Fördereinrichtung, sodass eine Palette P in der x-Richtung förderbar ist. Dies ist in Fig. 3 gezeigt. In einer zweiten Schwenkposition, in der die Rollen 12 in der z-Richtung unterhalb der Rollen 10 liegen, wirkt die Horizontal-Fördereinrichtung H_{xy} als Längs-Fördereinrichtung, sodass eine Palette P mittels der Rollen 10 in der y-Richtung förderbar ist. Mittels der Antriebsstangen 24 wird jeweils eine der an den Querträgern 7, 9 angeordneten Exzenterscheiben 25 drehangetrieben. Die weiteren Exzenterscheiben 25, die benachbart zu der jeweils drehangetriebenen Exzenterscheibe 25 an dem Querträger 7, 9 angeordnet sind, sind mittels Zahnrädern 27 und zugehörigen Kopplungselementen 28 mit der drehangetriebenen Exzenterscheibe 25 gekoppelt. Die Kopplungselemente 28 sind beispielsweise als Zahnriemen ausgebildet.

Die Rollen 10, 12 sind identisch ausgebildet, sodass nachfolgend lediglich eine der Rollen 10, 12 beschrieben ist. Die Rolle 10, 12 weist einen Grundkörper 31 auf, an dem beidseitig Ringe 32, 33 angeordnet sind. Hierzu bildet der Grundkörper 31 zwei Zylinderabschnitte 34, 35 aus, auf denen die Ringe 32, 33 drehfest befestigt sind. Die Zylinderabschnitte 34, 35 und die zugehörigen Ringe 32, 33 bilden zusammen Abrollabschnitte 36, 37 der Rolle 10, 12 aus. In Richtung der Drehachse 11, 13 ist zwischen den Abrollabschnitten 36, 37 ein Führungsabschnitt 38 angeordnet. Der Führungsabschnitt 38 wird durch einen Mittelabschnitt des Grundkörpers 31 gebildet. Der Führungsabschnitt 38 hat einen größeren Durchmesser als die benachbarten Zylinderabschnitte 34, 35, sodass der Führungsabschnitt 38 seitlich ringförmige Anschläge 39, 40 für die Ringe 32, 33 bildet. Der Führungsabschnitt 38 dient zum Führen einer Palette P in der jeweiligen Förderrichtung. Hierzu weist der Führungsabschnitt 38 ein Führungsprofil auf, das zur Aufnahme eines Gegenprofils der zu fördernden Palette P dient. Zur Erzeugung des Führungsprofils ist in dem Führungsabschnitt 38 eine umlaufende Nut 41 ausgebildet. Die Nut 41 weist zwei Führungswände 42, 43 auf, die in einem Winkel zueinander verlaufen. Der Grundkörper 31 ist einteilig mit einem jeweiligen Zahnrad 20 ausgebildet. Der Grundkörper 31 und das Zahnrad 20 weisen eine gemeinsame Durchgangsbohrung 44 zur drehfesten Aufnahme einer zugehörigen Welle 45 auf.

Die Quer-und-Längs-Fördereinrichtung H_{xy} weist in der jeweils positiven und negativen Quer-Förderrichtung +x, -x und Längs-Förderrichtung +y, -y jeweils drei berührungslose Messsensoren auf. Die jeweilige positive Förderrichtung +x, +y ist nachfolgend auch als Vorwärts-Förderrichtung und die jeweilige negative Förderrichtung -x, -y auch als Rückwärts-Förderrichtung bezeichnet. In der positiven Quer-Förderrichtung +x sind nacheinander ein Kontroll-Messsensor 46 ein Abbrems-Messsensor 47 und ein Stopp-Messsensor 48 an dem Quer-Lagerelement 5 angeordnet. Entsprechend sind in der negativen Quer-Förderrichtung -x nacheinander ein Kontroll-Messsensor 46', ein Abbrems-Messsensor 47' und ein Stopp-Messsensor 48' an dem Quer-Lagerelement 6 angeordnet.

In entsprechender Weise sind in der positiven Längs-Förderrichtung +y nacheinander ein Kontroll-Messsensor 49, ein Abbrems-Messsensor 50 und ein Stopp-Messsensor 51 an dem Längs-Lagerelement 4 angeordnet. In der negativen Längs-Förderrichtung -y sind in entsprechender Weise ein Kontroll-Messsensor 49', ein Abbrems-Messsensor 50' und ein Stopp-Messsensor 51' nacheinander angeordnet.

Die Messsensoren 46, 46' bis 51, 51' sind berührungslos, insbesondere induktiv oder kapazitiv, und drahtbruchsicher ausgebildet. Die Messsensoren 46, 46' bis 51, 51' sind in Signalverbindung mit der Steuereinrichtung C. Der jeweilige Kontroll-Messsensor 46, 46', 49, 49' hat zu dem zugehörigen Stopp-Messsensor 48, 48', 51, 51' in der jeweiligen Förderrichtung einen Messsensor-Abstand M.

Fig. 4 zeigt eine als Längs-Fördereinrichtung ausgebildete Horizontal-Fördereinrichtung H, die ein Fördern einer Palette P ausschließlich in der y-Richtung, also der Längs-Förderrichtung ermöglicht. Dementsprechend ist die Längs-Fördereinrichtung mit H_{y} in Bezug genommen. Das Lagergestell 2 umfasst lediglich die Längs-Lagerelemente 3, 4. Die Längs-Lagerelemente 3, 4 sind mittels des Querträgers 8 H-förmig miteinander verbunden. Die Rollen 10 sind mittels des Antriebsmotors 14 drehantreibbar. In der positiven Längs-Förderrichtung +y und in der negativen Längs-Förderrichtung -y sind der Kontroll-Messsensor 49, 49', der Abbrems-Messsensor 50, 50' und der Stopp-Messsensor 51, 51' nacheinander an dem Längs-Lagerelement 4 angeordnet. Hinsichtlich des weiteren Aufbaus und der weiteren Funktionsweise wird auf die vorangegangene Beschreibung der Horizontal-Fördereinrichtung verwiesen.

Fig. 5 zeigt eine als Quer-Fördereinrichtung ausgebildete Horizontal-Fördereinrichtung H, die ausschließlich ein Fördern einer Palette P in der x-Richtung, also der Quer-Förderrichtung ermöglicht. Dementsprechend ist die Quer-Fördereinrichtung nachfolgend mit Hₓ in Bezug genommen. Das Lagergestell 2 umfasst lediglich die Quer-Lagerelemente 5, 6, die mittels Längsträgern 29, 30 miteinander verbunden sind. Der erste Antriebsmotor 14 ist an dem Längsträger 30 angeordnet. Die Rollen 12 sind in der oben beschriebenen Weise mittels des Antriebsmotors 14 und der Antriebsmechanik 15 um die zugehörigen Drehachsen 13 drehantreibbar, sodass eine Palette P in der x-Richtung förderbar ist. In der positiven Quer-Förderrichtung +x und der negativen Quer-Förderrichtung -x sind nacheinander der Kontroll-Messsensor 46, 46', der Abbrems-Messsensor 47, 47' und der Stopp-Messsensor 48, 48' an dem Quer-Lagerelement 5, 6 angeordnet. Hinsichtlich des weiteren Aufbaus und der weiteren Funktionsweise wird auf die Beschreibung der vorangegangenen Horizontal-Fördereinrichtungen verwiesen.

Nachfolgend ist anhand der Fig. 6 bis 8 eine mittels der Horizontal-Fördereinrichtungen H förderbare Palette P im Detail beschrieben. Die Palette P umfasst ein Tragelement 52, auf dem ein Fahrzeug abstellbar ist. An einer Unterseite des Tragelements 52 sind zwei Längs-Führungselemente 53, 54 und zwei Quer-Führungselemente 55, 56 befestigt. Die Längs-Führungselemente 53, 54 verlaufen in der y-Richtung und sind in der x-Richtung zueinander beabstandet. Demgegenüber verlaufen die Quer-Führungselemente 55, 56 in der x-Richtung und sind in der y-Richtung zueinander beabstandet. Die Längs-Führungselemente 53, 54 und die Quer-Führungselemente 55, 56 weisen jeweils einen Gegen-Führungsabschnitt 57 und zwei Gegen-Abrollabschnitte 58, 59 auf, die beidseitig des Gegen-Führungsabschnitts 57 angeordnet sind. Der jeweilige Gegen-Führungsabschnitt 57 wirkt mit den Führungsabschnitten 38 der zugehörigen Rollen 10 bzw. 12 zur Führung der Palette P in der x- oder y-Richtung zusammen. Entsprechend wirken die Gegen-Abrollabschnitte 58, 59 mit den Abrollabschnitten 36, 37 der zugehörigen Rollen 10, 12 zum Fördern der Palette P zusammen. Der jeweilige Gegen-Führungsabschnitt 57 weist ein Gegenprofil auf, das negativ zu dem Führungsprofil der Rollen 10, 12 ausgebildet ist und zur Aufnahme des Führungsprofils dient. In dem Gegen-Führungsabschnitt 57 ist dementsprechend ein Vorsprung 60 ausgebildet, der geradlinig in der jeweiligen Förderrichtung verläuft. Der jeweilige Vorsprung 60 weist Gegen-Führungswände 61, 62 auf, die entsprechend zu den Führungswänden 42, 43 in einem Winkel zueinander verlaufen. Der Vorsprung 60 ist in seiner Höhe und Breite sowie in seiner Form der Nut 41 angepasst.

Die Gegen-Abrollabschnitte 58, 59 sind eben ausgebildet und verlaufen in der jeweiligen Förderrichtung. Senkrecht zu der Förderrichtung haben die Gegen-Abrollabschnitte 58, 59 eine Breite, die mindestens gleich der Breite der zugehörigen Abrollabschnitte 36, 37 ist. Die Vorsprünge 60 der Quer-Führungselemente 55, 56 sind im Bereich der Längs-Führungselemente 53, 54 unterbrochen. Dies ist in Fig. 7 veranschaulicht. Die Vorsprünge 60 der Längs-Führungselemente 53, 54 verlaufen bis zu den Quer-Führungselementen 55, 56. Dies ist in Fig. 8 veranschaulicht.

Die jeweilige Palette P weist für die positive x- und die negative x-Richtung jeweils ein Detektionselement 63, 63' auf. Die Detektionselemente 63, 63' sind an den Quer-Führungselementen 65, 66 angeordnet und wirken mit den Kontroll-Messsensoren 46, 46', den Abbrems-Messsensoren 47, 47' und den Stopp-Messsensoren 48, 48' zusammen. Die Detektionselemente 63, 63' sind separate Bauteile der jeweiligen Palette P und an den Quer-Führungselemente 65, 66 befestigt. In entsprechender Weise weist die jeweilige Palette P für die positive y- und die negative y-Richtung jeweils ein Detektionselement 64, 64' auf. Die Detektionselemente 64, 64' sind an dem Längs-Führungselement 54 angeordnet. Die Detektionselemente 64, 64' sind separate Bauteile der jeweiligen Palette P und an dem Längs-Führungselement 54 befestigt. Die Detektionselemente 64, 64' wirken mit den zugehörigen Kontroll-Messsensoren 49, 49' den Abbrems-Messsensoren 50, 50' und den Stopp-Messsensoren 51, 51' zusammen. Eine Länge bzw. Detektionslänge L der Detektionselemente 63, 63', 64, 64' entspricht dem jeweiligen Messsensor-Abstand M. Die Detektionselemente 63, 63', 64, 64' sind aus einem Metall ausgebildet und mittels der zugehörigen Messsensoren 46, 46' bis 51, 51' detektierbar. Die Detektionselemente 63, 63', 64, 64' sind beispielsweise als Metallbleche ausgebildet.

Die Funktionsweise der Vorrichtung 1 ist wie folgt:
Auf der Parkfläche der Dreh-Horizontal-Fördereinrichtung D_{H} wird von einem Benutzer ein Fahrzeug abgestellt. Das Fahrzeug wird anschließend mittels der Dreheinrichtung D um 180° um die Achse A gedreht. Daraufhin wird die Palette P mit dem Fahrzeug mittels der Horizontal-Fördereinrichtung H_{y} zu der benachbarten und freien Horizontal-Fördereinrichtung H_{xy} und gegebenenfalls zu weiteren Horizontal-Fördereinrichtungen H_{xy} oder zu den Vertikal-Horizontal-Fördereinrichtungen V_{H} verschoben. Hierzu liegt die Palette P je nach gewünschter Förderrichtung mit den Gegen-Abrollabschnitten 58, 59 der Längs-Führungselemente 53, 54 oder der Quer-Führungselemente 55, 56 auf den Abrollabschnitten 36, 37 der Rollen 10 oder der Rollen 12 auf.

Durch Drehantreiben der Rollen 10 bzw. der Rollen 12 wird die Palette P in der positiven oder negativen Längs-Fördereinrichtung +y, -y oder der positiven oder negativen Quer-Fördereinrichtung +x, -x gefordert und gleichzeitig mittels der in den Nuten 41 der Rollen 10 bzw. der Rollen 12 verlaufenden Vorsprünge 60 seitlich geführt. Bei den Horizontal-Fördereinrichtungen H_{xy} erfolgt ein Umschalten zwischen der Quer-Förderrichtung x und der Längs-Förderrichtung y durch Betätigung des zweiten Antriebsmotors 21 und Verschwenken der Exzenterscheiben 25.

Das exakte Positionieren einer Palette P auf einer Horizontal-Fördereinrichtung H ist anhand der Fig. 9 bis 13 beispielhaft an einem Fördern in der positiven Quer-Förderrichtung +x beschrieben. Das Fördern und Positionieren in den Förderrichtungen +x, -x und +y, -y erfolgt im Grundsatz in identischer Weise anhand der jeweiligen Messsensoren 46, 46' bis 51, 51' und dem jeweils zugehörigen Detektionselement 63, 63', 64, 64'. Der Einfachheit halber sind in den Fig. 9 bis 12 lediglich der Kontroll-Messsensor 46, der Abbrems-Messsensor 47 und der Stopp-Messsensor 48 sowie das zugehörigen Detektionselement 63 dargestellt.

Die Palette P wird zunächst mittels der in der x-Richtung vorgeordneten Horizontal-Fördereinrichtung H linear beschleunigt und erreicht zum Zeitpunkt to eine maximale Fördergeschwindigkeit vₘₐₓ. Die Palette P wird mit der maximalen Fördergeschwindigkeit vₘₐₓ in der positiven x-Richtung gefördert. Erreicht das Detektionselement 63 den Kontroll-Messsensor 46 zum Zeitpunkt t₁, erzeugt dieser ein Kontroll-Messsignal S_{K} und stellt dieses der Steuereinrichtung C bereit. Dies ist in den Fig. 9 und 13 veranschaulicht.

Erreicht das Detektionselement 63 beim weiteren Fördern in der x-Richtung zum Zeitpunkt t₂ den Abbrems-Messsensor 47, so erzeugt dieser ein Abbrems-Messsignal S_{B} und stellt dieses der Steuereinrichtung C bereit. Die Steuereinrichtung C leitet daraufhin einen Abbremsvorgang ein und steuert den Antriebsmotor 14 der Horizontal-Fördereinrichtung H entsprechend an. Während des Abbremsvorgangs wird die Fördergeschwindigkeit der Palette P von der maximalen Fördergeschwindigkeit vₘₐₓ auf eine reduzierte Fördergeschwindigkeit v_{red} reduziert. Dies erfolgt beispielsweise dadurch, dass die Fördergeschwindigkeit linear reduziert wird, also die Verzögerung konstant ist. Dies ist in den Fig. 10 und 13 veranschaulicht.

Erreicht das Detektionselement 63 zum Zeitpunkt t₃ den Stopp-Messsensor 48, so stellt dieser der Steuereinrichtung C ein Stopp-Messsignal S_{P} bereit, die daraufhin einen Stoppvorgang einleitet und den Antriebsmotor 14 entsprechend ansteuert. Weist die Palette P und ein gegebenenfalls darauf abgestelltes Fahrzeug eine vergleichsweise geringe Trägheit auf, so wird die Palette P mit einer vergleichsweise hohen Verzögerung gestoppt. Eine Ist-Position der Palette P entspricht dann mit einer ausreichenden Genauigkeit einer Soll-Position xs. Da die Länge L des Detektionselements 63 dem Messsensor-Abstand M entspricht, stellt der Kontroll-Messsensor 46 in diesem Fall der Steuereinrichtung C noch immer das Kontroll-Messsignal S_{K} bereit. Dies ist in Fig. 11 veranschaulicht. Zum Zeitpunkt t₄ ist die Palette P gestoppt und der Positioniervorgang beendet.

Weist demgegenüber die Palette P und ein darauf abgestelltes Fahrzeug eine hohe Trägheit auf, so ist deren Verzögerung geringer und die Palette P ist erst zum Zeitpunkt t₅ gestoppt. Das Detektionselement 63 bewegt sich deshalb über den Kontroll-Messsensor 46 hinaus, sodass dieser der Steuereinrichtung C kein Kontroll-Messsignal S_{K} mehr bereitstellt. Dies ist in Fig. 12 veranschaulicht. Die Steuereinrichtung C erkennt diesen Zustand und leitet daraufhin einen Nachpositioniervorgang bzw. einen Feinpositioniervorgang ein. Die Palette P und das darauf abgestellte Fahrzeug werden mit einer minimalen Fördergeschwindigkeit vₘᵢₙ so lange in der negativen Förderrichtung -x gefördert, bis das Detektionselement 63 wieder den Kontroll-Messsensor 46 erreicht und der Steuereinrichtung C das Kontroll-Messsignal S_{K} bereitstellt. Die Steuereinrichtung C stoppt daraufhin das Nachpositionieren. Da die minimale Fördergeschwindigkeit vₘᵢₙ kleiner als die reduzierte Fördergeschwindigkeit v_{red} ist, kann die Palette P so gestoppt werden, dass die Ist-Position xo mit ausreichender Genauigkeit der Soll-Position xs entspricht. Zum Zeitpunkt t₆ ist das Nachpositionieren somit abgeschlossen. Dies ist in Fig. 13 veranschaulicht.

Eine schnelle und exakte Positionierung einer Palette P relativ zu einer Horizontal-Fördereinrichtung H ist mit mindestens zwei Messsensoren und einem zugehörigen Detektionselement für eine positive und negative Förderrichtung möglich. Beispielsweise wird in der positiven Förderrichtung der erste Messsensor zum Abbremsen der Palette P und zum späteren Vergleich der Ist-Position mit der Soll-Position verwendet, wohingegen der zweite Messsensor zum Stoppen der Palette dient. In der negativen Förderrichtung gilt dies entsprechend, wobei der Messsensor, der in der positiven Förderrichtung zum Stoppen dient, nun zum Abbremsen und zum späteren Vergleich der Ist-Position mit der Soll-Position dient und der Messsensor, der in der positiven Förderrichtung zum Abbremsen und zum Vergleichen der Ist-Position mit der Soll-Position dient, nun zum Stoppen der Palette dient. Die unterschiedlichen Funktionen können den Messsensoren beispielsweise durch eine Erkennung der Förderrichtung zugeordnet werden. Die Förderrichtung wird beispielsweise durch die Drehrichtung des Antriebsmotors 14 erkannt. Durch weitere Messsensoren, wie beispielsweise den separaten Abbrems-Messsensor oder Messsensoren für die positive Förderrichtung und zusätzliche Messsensoren für die negative Förderrichtung kann die Schnelligkeit, Genauigkeit und Zuverlässigkeit der Positionierung erhöht werden.

## Patentansprüche

1. Vorrichtung zum Parken eines Fahrzeuges mit
- mindestens zwei in einer Förderrichtung (+x, -x, +y,-y) nacheinander angeordneten Horizontal-Fördereinrichtungen (H), wobei die Horizontal-Fördereinrichtungen (H) jeweils umfassen:
-- mindestens ein Lagerelement (3, 4, 5, 6),
-- mehrere Rollen (10, 12) zum Fördern einer Palette (P), die in der Förderrichtung (+x, -x, +y,-y) nacheinander an dem mindestens einen Lagerelement (3, 4, 5, 6) drehbar gelagert sind und mindestens zwei quer zu der Förderrichtung (+x, -x, +y,-y) beabstandete Reihen ausbilden,
-- mindestens einen elektrischen Antriebsmotor (14) zum Drehantreiben der Rollen (10, 12),
- mindestens einer Palette (P) zur Bereitstellung einer Parkfläche für ein zu parkendes Fahrzeug, die durch Drehantreiben der Rollen (10, 12) mindestens einer der Horizontal-Fördereinrichtungen (H) in der Förderrichtung (+x, -x, +y,-y) förderbar ist, wobei die Palette (P) ein Tragelement (52) und Führungselemente (53, 54, 55, 56) umfasst,
- einer Steuereinrichtung (C) zur Ansteuerung der Horizontal-Fördereinrichtungen (H), und
- mindestens zwei in der Förderrichtung (+x, -x, +y,-y) nacheinander angeordnete Messsensoren (46, 47, 48, 46', 47', 48', 49, 50, 51, 49', 50', 51'), **gekennzeichnet durch**
- mindestens ein mittels der mindestens zwei Messsensoren (46, 47, 48, 46', 47', 48', 49, 50, 51, 49', 50', 51') detektierbares Detektionselement (63, 63', 64, 64') zum Positionieren der Palette (P) relativ zu einer der Horizontal-Fördereinrichtungen (H), wobei das mindestens eine Detektionselement (63, 63', 64, 64') an dem Tragelement (52) und/oder an mindestens einem der Führungselemente (53, 54, 55, 56) der Palette (P) befestigt ist.

2. Vorrichtung nach Anspruch 1, **gekennzeichnet durch** einen Stopp-Messsensor (48, 48', 51, 51') zum Stoppen des Förderns der mindestens einen Palette (P) und einen Kontroll-Messsensor (46, 46', 49, 49') zum Vergleichen einer Ist-Position (x₀) der mindestens einen Palette (P) mit einer Soll-Position (x_{S}).

3. Vorrichtung nach Anspruch 1 oder 2, **gekennzeichnet durch** einen Abbrems-Messsensor (47, 47', 50, 50') zum Abbremsen der mindestens einen Palette (P) auf eine reduzierte Fördergeschwindigkeit (Vred).

4. Vorrichtung nach einem der Ansprüche 1 bis 3, **gekennzeichnet durch** mindestens zwei berührungslose Messsensoren (46, 47, 48, 46', 47', 48', 49, 50, 51, 49', 50', 51'), insbesondere aus der Gruppe umfassend induktive Messsensoren und kapazitive Messsensoren.

5. Vorrichtung nach einem der Ansprüche 1 bis 4, **dadurch gekennzeichnet,**
**dass** das mindestens eine Detektionselement (63, 63', 64, 64') aus Metall ist.

6. Vorrichtung nach einem der Ansprüche 1 bis 5, **dadurch gekennzeichnet,**
**dass** die jeweilige Horizontal-Fördereinrichtung (H) die mindestens zwei Messsensoren (46, 47, 48, 46', 47', 48', 49, 50, 51, 49', 50', 51') und die jeweilige Palette (P) das mindestens eine Detektionselement (63, 63', 64, 64') aufweist.

7. Vorrichtung nach einem der Ansprüche 1 bis 6, **dadurch gekennzeichnet,**
**dass** die mindestens zwei Messsensoren (46, 47, 48, 46', 47', 48', 49, 50, 51, 49', 50', 51') drahtbruchsicher ausgebildet sind.

8. Vorrichtung nach einem der Ansprüche 1 bis 7, **dadurch gekennzeichnet,**
**dass** ein Abbrems-Messsensor (47, 47', 50, 50') in der Förderrichtung (+x, -x, +y,-y) nach einem Kontroll-Messsensor (46, 46', 49, 49') angeordnet ist,
**dass** ein Stopp-Messsensor (48, 48', 51, 51') in der Förderrichtung (+x, -x, +y,-y) nach dem Abbrems-Messsensor (47, 47', 50, 50') angeordnet ist, und
**dass** ein Messsensor-Abstand (M) zwischen dem Kontroll-Messsensor (46, 46', 49, 49') und dem Stopp-Messsensor (48, 48', 51, 51') einer Länge (L) des mindestens einen Detektionselements (63, 63', 64, 64') entspricht.

9. Vorrichtung nach einem der Ansprüche 1 bis 8, **gekennzeichnet durch** mindestens zwei in einer Vorwärts-Förderrichtung (+x, +y) nacheinander angeordnete Messsensoren (46, 47, 48, 49, 50, 51) und mindestens zwei in einer Rückwärts-Förderrichtung (-x, -y) nacheinander angeordnete Messsensoren (46,' 47', 48', 49', 50', 51') und mindestens zwei zugehörige Detektionselemente (63, 63', 64, 64').

10. Vorrichtung nach einem der Ansprüche 1 bis 9, **dadurch gekennzeichnet,**
**dass** die Steuereinrichtung (C) derart ausgebildet ist, dass bei Bereitstellung eines Abbrems-Messsignals (S_{B}) durch einen Abbrems-Messsensor (47, 47', 50, 50') der mindestens eine Antriebsmotor (14) mit reduzierter Rotationsgeschwindigkeit betrieben wird.

11. Vorrichtung nach einem der Ansprüche 1 bis 10, **dadurch gekennzeichnet,**
**dass** die Steuereinrichtung (C) derart ausgebildet ist, dass bei Bereitstellung eines Stopp-Messsignals (S_{P}) durch einen Stopp-Messsensor (48, 48', 51, 51') der mindestens eine Antriebsmotor (14) gestoppt wird.

12. Vorrichtung nach einem der Ansprüche 1 bis 11, **dadurch gekennzeichnet,**
**dass** die Steuereinrichtung (C) derart ausgebildet ist, dass bei Bereitstellung eines Kontroll-Messsignals (S_{K}) durch einen Kontroll-Messsensor (46, 46', 49, 49') die Ist-Position (x₀) der mindestens einen Palette (P) der Soll-Position (xs) entsprechend erkannt wird.

13. Vorrichtung nach einem der Ansprüche 1 bis 12, **dadurch gekennzeichnet,**
**dass** die Steuereinrichtung (C) derart ausgebildet ist, dass bei Nicht-Bereitstellung eines Kontroll-Messsignals (S_{K}) durch einen Kontroll-Messsensor (46, 46', 49, 49') ein Nachpositionieren der mindestens einen Palette (P) bis zum Erreichen einer Soll-Position (xs) eingeleitet wird.

14. Verfahren zum Parken eines Fahrzeuges mit den Schritten:
- Bereitstellen von mindestens zwei in einer Förderrichtung (+x, -x, +y,-y) nacheinander angeordneten Horizontal-Fördereinrichtungen (H), wobei die Horizontal-Fördereinrichtungen (H) jeweils umfassen:
-- mindestens ein Lagerelement (3, 4, 5, 6),
-- mehrere Rollen (10, 12) zum Fördern einer Palette (P), die in der Förderrichtung (+x, -x, +y,-y) nacheinander an dem mindestens einen Lagerelement (3, 4, 5, 6) drehbar gelagert sind und mindestens zwei quer zu der Förderrichtung (+x, -x, +y,-y) beabstandete Reihen ausbilden,
-- mindestens einen elektrischen Antriebsmotor (14) zum Drehantreiben der Rollen (10, 12),
- Fördern einer Palette (P) in der Förderrichtung (+x, -x, +y,-y) durch Drehantreiben der Rollen (10, 12) mindestens einer der Horizontal-Fördereinrichtungen (H),
-- wobei die Palette (P) ein Tragelement (52) und Führungselemente (53, 54, 55, 56) umfasst, und
-- wobei mindestens ein Detektionselement (63, 63', 64, 64') an dem Tragelement (52) und/oder an mindestens einem der Führungselemente (53, 54, 55, 56) der Palette (P) befestigt ist,
- Stoppen des Förderns der Palette (P), wenn mittels eines Messsensors (48, 48', 51, 51') mindestens ein Detektionselement (63, 63', 64, 64') detektiert wird, und
- Vergleichen einer Ist-Position (xo) der Palette (P) mit einer Soll-Position (x_{S}) mittels eines weiteren Messsensors (46, 46', 49, 49').

15. Verfahren nach Anspruch 14, **gekennzeichnet durch** ein Abbremsen und ein Fördern der mindestens einen Palette (P) mit einer reduzierten Fördergeschwindigkeit (vred), wenn mittels eines Abbrems-Messsensor (47, 47', 50, 50') das mindestens eine Detektionselement (63, 63', 64, 64') detektiert wird.

## Claims

1. Device for parking a vehicle comprising
- at least two horizontal conveying devices (H) which are arranged one behind the other in a conveying direction (+x, -x, +y, -y), wherein the horizontal conveying devices (H) each comprise:
-- at least one bearing element (3, 4, 5, 6),
-- a plurality of rollers (10, 12) for conveying a pallet (P), which rollers (10, 12) are mounted one after the other on the at least one bearing element (3, 4, 5, 6) in the conveying direction (+x, -x, +y, -y) and form at least two rows which are spaced apart transversely with respect to the conveying direction (+x, -x, +y, -y),
-- at least one electric drive motor (14) for driving the rollers (10, 12) in rotation,
- at least one pallet (P) for providing a parking area for a vehicle to be parked, which pallet (P) can be conveyed in the conveying direction (+x, -x, +y, -y) by driving the rollers (10, 12) of at least one of the horizontal conveying devices (H) in rotation, wherein the pallet (P) comprises a carrying element (52) and guide elements (53, 54, 55, 56),
- a control device (C) for actuating the horizontal conveying devices (H), and
- at least two measuring sensors (46, 47, 48, 46', 47', 48', 49, 50, 51, 49', 50', 51') which are arranged one after the other in the conveying direction (+x, -x, +y, -y),
**characterized by**
- at least one detection element (63, 63', 64, 64') which can be detected by means of the at least two measuring sensors (46, 47, 48, 46', 47', 48', 49, 50, 51, 49', 50', 51') and have the purpose of positioning the pallet (P) relative to one of the horizontal conveying devices (H), wherein the at least one detection element (63, 63', 64, 64') is attached to the carrying element (52) and/or to at least one of the guide elements (53, 54, 55, 56) of the pallet (P).

2. Device according to Claim 1, **characterized by** a stop measuring sensor (48, 48', 51, 51') for stopping the conveying of the at least one pallet (P) and a control measuring sensor (46, 46', 49, 49') for comparing an actual position (xo) of the at least one pallet (P) with a setpoint position (xs).

3. Device according to Claim 1 or 2, **characterized by** a braking measuring sensor (47, 47', 50, 50') for braking the at least one pallet (P) to a reduced conveying speed (V_{red}).

4. Device according to one of Claims 1 to 3, **characterized by** at least two contactless measuring sensors (46, 47, 48, 46', 47', 48', 49, 50, 51, 49', 50', 51'), in particular from the group comprising inductive measuring sensors and capacitive measuring sensors.

5. Device according to one of Claims 1 to 4, **characterized in that** the at least one detection element (63, 63', 64, 64') is made of metal.

6. Device according to one of Claims 1 to 5, **characterized in that** the respective horizontal conveying device (H) has the at least two measuring sensors (46, 47, 48, 46', 47', 48', 49, 50, 51, 49', 50', 51'), and the respective pallet (P) has the at least one detection element (63, 63', 64, 64').

7. Device according to one of Claims 1 to 6, **characterized in that** the at least two measuring sensors (46, 47, 48, 46', 47', 48', 49, 50, 51, 49', 50', 51') are embodied in a wire-break-proof fashion.

8. Device according to one of Claims 1 to 7, **characterized in that** a braking measuring sensor (47, 47', 50, 50') is arranged downstream of a control measuring sensor (46, 46', 49, 49') in the conveying direction (+x, -x, +y, -y),
**in that** a stop measuring sensor (48, 48', 51, 51') is arranged downstream of the braking measuring sensor (47, 47', 50, 50') in the conveying direction (+x, -x, +y, -y), and
**in that** a measuring sensor distance (M) between the control measuring sensor (46, 46', 49, 49') and the stop measuring sensor (48, 48', 51, 51') corresponds to a length (L) of the at least one detection element (63, 63', 64, 64').

9. Device according to one of Claims 1 to 8, **characterized by** at least two measuring sensors (46, 47, 48, 49, 50, 51) which are arranged one behind the other in a forward conveying direction (+x, +y) and at least two measuring sensors (46', 47', 48', 49', 50', 51') which are arranged one behind the other in a rearward conveying direction (-x, -y), and at least two associated detection elements (63, 63', 64, 64').

10. Device according to one of Claims 1 to 9, **characterized in that** the control device (C) is embodied in such a way that when a braking measuring signal (S_{B}) is provided by a braking measuring sensor (47, 47', 50, 50') the at least one drive motor (14) is operated at a reduced rotational speed.

11. Device according to one of Claims 1 to 10, **characterized in that** the control device (C) is embodied in such a way that when a stop measuring signal (S_{P}) is provided by a stop measuring sensor (48, 48', 51, 51') the at least one drive motor (14) is stopped.

12. Device according to one of Claims 1 to 11, **characterized in that** the control device (C) is embodied in such a way that when a control measuring signal (S_{K}) is provided by a control measuring sensor (46, 46', 49, 49') the actual position (xo) of the at least one pallet (P) is detected in accordance with the setpoint position (xs).

13. Device according to one of Claims 1 to 12, **characterized in that** the control device (C) is embodied in such a way that when a control measuring signal (S_{K}) is not provided by a control measuring sensor (46, 46', 49, 49') re-positioning of the at least one pallet (P) is initiated until a setpoint position (xs) is reached.

14. Method for parking a vehicle comprising the steps:
- providing at least two horizontal conveying devices (H) which are arranged one behind the other in a conveying direction (+x, -x, +y, -y), wherein the horizontal conveying devices (H) each comprise:
-- at least one bearing element (3, 4, 5, 6),
-- a plurality of rollers (10, 12) for conveying a pallet (P) which are rotatably mounted one behind the other on the at least one bearing element (3, 4, 5, 6) in the conveying direction (+x, -x, +y, -y), and form at least two rows which are spaced apart transversely with respect to the conveying direction (+x, -x, +y, -y),
-- at least one electric drive motor (14) for driving the rollers (10, 12) in rotation,
- conveying a pallet (P) in the conveying direction (+x, -x, +y, -y) by driving the rollers (10, 12) of at least one of the horizontal conveying devices (H) in rotation,
-- wherein the pallet (P) comprises a carrying element (52) and guide elements (53, 54, 55, 56), and
-- wherein at least one detection element (63, 63', 64, 64') is attached to the carrying element (52) and/or to at least one of the guide elements (53, 54, 55, 56) of the pallet (P),
- stopping the conveying of the pallet (P) if at least one detection element (63, 63', 64, 64') is detected by means of a measuring sensor (48, 48', 51, 51') and
- comparing an actual position (xo) of the pallet (P) with a setpoint position (xs) by means of a further measuring sensor (46, 46', 49, 49').

15. Method according to Claim 14, **characterized by** braking and conveying of the at least one pallet (P) with at a reduced conveying speed (V_{red}) if the at least one detection element (63, 63', 64, 64') is detected by means of a braking measuring sensor (47, 47', 50, 50').

## Revendications

1. Dispositif de stationnement d'un véhicule avec
- au moins deux dispositifs de transport horizontaux (H) agencés l'un après l'autre dans un sens de transport (+x, -x, +y, -y), dans lequel les dispositifs de transport horizontaux (H) comportent respectivement :
-- au moins un élément de palier (3, 4, 5, 6),
-- plusieurs rouleaux (10, 12) pour le transport d'une palette (P) qui sont logés de manière à pouvoir tourner dans le sens de transport (+x, -x, +y, -y) l'un après l'autre au niveau de l'au moins un élément de palier (3, 4, 5, 6) et réalisent au moins deux rangées espacées transversalement au sens de transport (+x, -x, +y, -y),
-- au moins un moteur d'entraînement (14) électrique pour l'entraînement rotatif des rouleaux (10, 12),
- au moins une palette (P) pour la fourniture d'une surface de stationnement pour un véhicule à stationner qui peut être transportée par entraînement rotatif des rouleaux (10, 12) au moins d'un des dispositifs de transport horizontaux (H) dans le sens de transport (+x, -x, +y, -y), dans lequel la palette (P) comporte un élément porteur (52) et des éléments de guidage (53, 54, 55, 56),
- un dispositif de commande (C) pour la commande des dispositifs de transport horizontaux (H), et
- au moins deux capteurs de mesure (46, 47, 48, 46', 47', 48', 49, 50, 51, 49', 50', 51') agencés l'un après l'autre dans le sens de transport (+x, -x, +y, -y),
**caractérisé par**
- au moins un élément de détection (63, 63', 64, 64') pouvant être détecté au moyen des au moins deux capteurs de mesure (46,47, 48, 46', 47', 48', 49, 50, 51, 49', 50', 51') pour le positionnement de la palette (P) par rapport à un des dispositifs de transport horizontaux (H), dans lequel l'au moins un élément de détection (63, 63', 64, 64') est fixé à l'élément porteur (52) et/ou à au moins un des éléments de guidage (53, 54, 55, 56) de la palette (P).

2. Dispositif selon la revendication 1, **caractérisé par**
un capteur de mesure d'arrêt (48, 48', 51, 51') pour l'arrêt du transport de l'au moins une palette (P) et un capteur de mesure de contrôle (46, 46', 49, 49') pour la comparaison d'une position réelle (xo) de l'au moins une palette (P) avec une position de consigne (xₛ).

3. Dispositif selon la revendication 1 ou 2, **caractérisé par**
un capteur de mesure de freinage (47, 47', 50, 50') pour le freinage de l'au moins une palette (P) à une vitesse de transport réduite (v_{red}).

4. Dispositif selon l'une des revendications 1 à 3, **caractérisé par**
au moins deux capteurs de mesure (46, 47, 48, 46', 47', 48', 49, 50, 51, 49', 50', 51') sans contact, en particulier du groupe comprenant des capteurs de mesure inductifs et des capteurs de mesure capacitifs.

5. Dispositif selon l'une des revendications 1 à 4, **caractérisé en ce**
**que** l'au moins un élément de détection (63, 63', 64, 64') est en métal.

6. Dispositif selon l'une des revendications 1 à 5, **caractérisé en ce**
**que** le dispositif de transport horizontal (H) concerné présente les au moins deux capteurs de mesure (46, 47, 48, 46', 47', 48', 49, 50, 51, 49', 50', 51') et la palette concernée (P) présente l'au moins un élément de détection (63, 63', 64, 64').

7. Dispositif selon l'une des revendications 1 à 6, **caractérisé en ce**
**que** les au moins deux capteurs de mesure (46, 47, 48, 46', 47', 48', 49, 50, 51, 49', 50', 51') sont réalisés de manière protégée contre la rupture de fils.

8. Dispositif selon l'une des revendications 1 à 7, **caractérisé en ce**
**qu'**un capteur de mesure de freinage (47, 47', 50, 50') est agencé dans le sens de transport (+x, -x, +y, -y) après un capteur de mesure de contrôle (46, 46', 49, 49'),
**qu**'un capteur de mesure d'arrêt (48, 48', 51, 51') est agencé dans le sens de transport (+x, -x, +y, -y) après le capteur de mesure de freinage (47, 47', 50, 50'), et
**qu**'une distance de capteur de mesure (M) entre le capteur de mesure de contrôle (46, 46', 49, 49') et le capteur de mesure d'arrêt (48, 48', 51, 51') correspond à une longueur (L) de l'au moins un élément de détection (63, 63', 64, 64').

9. Dispositif selon l'une des revendications 1 à 8, **caractérisé par** au moins deux capteurs de mesure (46, 47, 48, 49, 50, 51) agencés l'un après l'autre dans un sens de transport vers l'avant (+x, +y) et au moins deux capteurs de mesure (46', 47', 48', 49', 50', 51') agencés l'un après l'autre dans un sens de transport vers l'arrière (-x, -y) et au moins deux éléments de détection (63, 63', 64, 64') afférents.

10. Dispositif selon l'une des revendications 1 à 9, **caractérisé en ce**
**que** le dispositif de commande (C) est réalisé de telle manière qu'en cas de fourniture d'un signal de mesure de freinage (S_{B}) par un capteur de mesure de freinage (47, 47', 50, 50') l'au moins un moteur d'entraînement (14) est actionné à une vitesse de rotation réduite.

11. Dispositif selon l'une des revendications 1 à 10, **caractérisé en ce**
**que** le dispositif de commande (C) est réalisé de telle manière qu'en cas de fourniture d'un signal de mesure d'arrêt (S_{P}) par un capteur de mesure d'arrêt (48, 48', 51, 51') l'au moins un moteur d'entraînement (14) est arrêté.

12. Dispositif selon l'une des revendications 1 à 11, **caractérisé en ce**
**que** le dispositif de commande (C) est réalisé de telle manière qu'en cas de fourniture d'un signal de mesure de contrôle (S_{K}) par un capteur de mesure de contrôle (46, 46', 49, 49') la position réelle (x₀) de l'au moins une palette (P) est reconnue comme correspondant à la position de consigne (xₛ).

13. Dispositif selon l'une des revendications 1 à 12, **caractérisé en ce**
**que** le dispositif de commande (C) est réalisé de telle manière qu'en cas de fourniture d'un signal de mesure de contrôle (S_{K}) par un capteur de mesure de contrôle (46, 46', 49, 49') un repositionnement de l'au moins une palette (P) est initié jusqu'à l'atteinte d'une position de consigne (xs).

14. Procédé de stationnement d'un véhicule avec les étapes :
- de fourniture d'au moins deux dispositifs de transport horizontaux (H) agencés l'un après l'autre dans un sens de transport (+x, -x, +y, -y), dans lequel les dispositifs de transport horizontaux (H) comportent respectivement :
-- au moins un élément de palier (3, 4, 5, 6),
-- plusieurs rouleaux (10, 12) pour le transport d'une palette (P), qui sont logés de manière à pouvoir tourner dans le sens de transport (+x, -x, +y, -y) l'un après l'autre au niveau de l'au moins un élément de palier (3, 4, 5, 6) et réalisent au moins deux rangées espacées transversalement au sens de transport (+x, -x, +y, -y),
-- au moins un moteur d'entraînement (14) électrique pour l'entraînement rotatif des rouleaux (10, 12),
- de transport d'une palette (P) dans le sens de transport (+x, -x, +y, -y) par entraînement rotatif des rouleaux (10, 12) d'au moins un des dispositifs de transport horizontaux (H),
-- dans lequel la palette (P) comporte un élément porteur (52) et des éléments de guidage (53, 54, 55, 56), et
-- dans lequel au moins un élément de détection (63, 63', 64, 64') est fixé à l'élément porteur (52) et/ou à au moins un des éléments de guidage (53, 54, 55, 56) de la palette (P),
- d'arrêt du transport de la palette (P) lorsqu'au moyen d'un capteur de mesure (48, 48', 51, 51') au moins un élément de détection (63, 63', 64, 64') est détecté, et
- de comparaison d'une position réelle (x₀) de la palette (P) avec une position de consigne (xs) au moyen d'un autre capteur de mesure (46, 46', 49 ,49').

15. Procédé selon la revendication 14, **caractérisé par**
un freinage et un transport de l'au moins une palette (P) à une vitesse de transport réduite (v_{red}) lorsqu'au moyen d'un capteur de mesure de freinage (47, 47', 50, 50') l'au moins un élément de détection (63, 63', 64, 64') est détecté.
